# EUROPÄISCHE PATENTSCHRIFT

(11) **EP 4 011 513 B1**
(45) Veröffentlichungstag und Bekanntmachung des Hinweises auf die Patenterteilung: **02.08.2023**
(21) Anmeldenummer: 21178202.4
(22) Anmeldetag: 08.06.2021
(51) Int. Cl.: B21B 13/14, B21B 31/08

(54) **WALZGERUEST**
ROLLING MILL STAND
CAGE DE LAMINOIR

(30) Priorität: 09.12.2020 AT 510702020
(43) Veröffentlichungstag der Anmeldung: 15.06.2022
(73) Patentinhaber: ANDRITZ Metals Germany GmbH, 58675 Hemer (DE)
(72) Erfinder: KOPIN, Fritz, 56412 Großholbach (DE); SCHULTE, Heinrich, 59757 Arnsberg (DE)
(74) Vertreter: Tschinder, Thomas

(56) Entgegenhaltungen:
- EP-A1- 0 143 166
- DE-C- 513 989
- DE-C1- 19 944 612

## Beschreibung

Die Erfindung betrifft ein System mit einem Walzgerüst mit einem Paar von Arbeitswalzen zum Walzen eines hochfesten Metallbands (z. B.: UHSS, AHSS) mit vier seitlichen Abstützsystemen, die mittels einer Krafterzeugungseinrichtung mit einer in Richtung der Arbeitswalzen gerichteten Stützkraft beaufschlagbar sind. Jedes Abstützsystem weist eine Abstützwalze, Rollenlager und zumindest einen Teil eines Stützbalkens auf. Die Arbeitswalzen werden in einer Richtung senkrecht zur Bandoberfläche von Zwischen- und Stützwalzen abgestützt. Die Zwischen- und vorzugsweise auch die Stützwalzen werden von einem in Richtung seiner Längsachse in das Walzgerüst schiebbaren und aus diesem herausziehbaren Einbaustück getragen.

Bei einem solchen Walzgerüst kann ein Wechseln der Walzen des Gerüstes schneller und einfacher durchgeführt werden, indem die Abstützsysteme aus einer Ruhestellung, in welcher sie außerhalb des Bereiches angeordnet sind, in dem sich das Einbaustück der Zwischenwalze beim Einschieben oder Ausziehen bewegt, in eine Betriebsstellung zustellbar sind, in der sie an der Arbeitswalze anliegen.

Ein derartiges Walzgerüst ist in der DE 199 44 612 C1 beschrieben.

Mittels der Krafterzeugungseinrichtung werden die Abstützsysteme aus dem Bewegungsbereich des die Zwischenwalze und ggf. Stützwalzen tragenden Einbaustücks heraus bewegt. Auf diese Weise kann das Einbaustück mit den darin gelagerten Walzen unabhängig von den Abstützwalzen aus dem Walzgerüst entfernt, gewartet und wieder hineingeschoben werden. Ebenso ist es möglich, die Abstützwalzen unabhängig von den Walzen des Einbaustücks zu warten oder zu ersetzen.

Bedingt durch die Abmessungen der Zwischen- und Abstützwalzen, sowie der Rollenlager und dem damit verbundenen eingeschränkten Verschiebebereich der Abstützwalzen wegen Kollision mit der Zwischenwalze ist der verwendbare Durchmesserbereich (Abschliffbereich) der Arbeitswalzen eingeschränkt. Für noch höherfeste Walzmaterialien ist bei herkömmlichen Walzgerüsten (S 6-High^{™} Walzgerüsten) der minimal mögliche Arbeitswalzendurchmesser zu groß, um wirtschaftliche Produktionsleistungen zu erzielen. Um auch noch höherfeste Stähle mit herkömmlichen Walzgerüsten walzen zu können, musste bisher auf ein 20-Rollen Gerüst mit kleineren Arbeitswalzen gewechselt werden.

Die Aufgabe der Erfindung besteht darin, ein System mit einem Walzgerüst der voranstehend erläuterten Art derart weiterzubilden, dass ein größerer Durchmesserbereich (Abschliffbereich) der Arbeitswalzen als beim Stand der Technik eingesetzt werden kann, dass also in einem Walzgerüst Arbeitswalzen mit unterschiedlichen Durchmessern eingesetzt werden können, sodass damit ein breiteres Spektrum an Stahlsorten, insbesondere höchstfeste Stähle gewalzt werden können. Der Wechsel auf andere Arbeitswalzen soll dabei besonders einfach sein.

Diese Aufgabe wird ausgehend von einem Walzgerüst der eingangs angegebenen Art durch ein System mit einem Walzgerüst gemäß Anspruch 1 gelöst. Erfindungsgemäß sind die beiden Arbeitswalzen gegen Arbeitswalzen mit kleinerem Durchmesser austauschbar, wobei dafür nur die vier Abstützsysteme gegen Abstützsysteme mit kleineren Abstützwalzendurchmessern auszutauschen sind, ohne dass jedoch ein Wechsel der Stütz- oder Zwischenwalzen erforderlich wird.

Der Durchmesserbereich der Arbeitswalzen wird also zumindest in zwei überlappende Durchmesserbereiche aufgeteilt, wobei jeder Durchmesserbereich ein im Durchmesser zugeordnetes Abstützsystem erhält. Dieses Abstützsystem wird dann beim Arbeitswalzenwechsel ebenfalls gewechselt, falls der neue Durchmesser der Arbeitswalze dies durch einen Wechsel der Durchmesserbereiche erforderlich macht. In der Regel werden dann bei der Verwendung kleinerer Arbeitswalzen auch Abstützsystemen mit kleineren Abstützwalzen eingesetzt.

Die besondere Anordnung der Abstützwalzen erlaubt auch beim Einsatz der kleinen Walzendurchmesser hohe Umformgrade und dadurch hohe Produktionsleistungen.

Die beiden unterschiedlichen Abstützsysteme werden vorzugsweise von der gleichen Krafterzeugungseinrichtung, zum Beispiel ein hydraulisch oder pneumatisch betätigbarer Stellzylinder, aus der Ruhe- in die Betriebsstellung bewegt.

Die Krafterzeugungseinrichtung kann aber auch eine mechanisch verstellbare Spindel sein.

Vorzugsweise sind die Stützbalken in Längsrichtung der Abstützwalze in zwei lösbar miteinander verbundene Teile geteilt, wobei das erste Teil die Abstützwalze trägt und das zweite mit der Krafterzeugungseinrichtung verkoppelt ist. So lässt sich die von dem jeweiligen Stützbalken getragene Abstützwalze besonders einfach und schnell ersetzen. Dies gilt insbesondere dann, wenn das die Abstützwalze tragende Teil in seiner Längsrichtung verschiebbar an dem zweiten Teil des Stützbalkens gehalten ist.

Es ist auch denkbar, dass die Rollenlager in regelmäßigen Abständen entlang der Abstützwalze angeordnet sind.

Nachfolgend wird die Erfindung anhand von Zeichnungen näher erläutert.

Es zeigen in schematischer Darstellung:
Fig. 1 einen Ausschnitt des Walzgerüstes eines erfindungsgemäßen Systems mit großen Arbeitswalzen und großen Abstützwalzen in Betriebsstellung im Schnitt längs zur Förderrichtung F des gewalzten Metallbandes B;
Fig. 1a einen Ausschnitt der Fig. 1 in vergrößerter Ansicht;
Fig. 2 das Walzgerüst gemäß Fig. 1, jedoch mit kleinen Arbeitswalzen und kleinen Abstützwalzen in Betriebsstellung;
Fig. 3 das Walzgerüst gemäß Fig. 1 in Ruhestellung;
Fig. 4 das Walzgerüst gemäß Fig. 2 in Ruhestellung;

In den Figuren sind funktionsgleiche Elemente mit denselben Bezugszeichen versehen.

Das Walzgerüst weist jeweils zwei Arbeitswalzen 1, 2 auf. Die Arbeitswalzen 1, 2 sind in vertikaler Richtung jeweils über eine Zwischenwalze 3, 4 an einer Stützwalze 5, 6 abgestützt, deren Drehachse in derselben Ebene liegt wie die Drehachsen der Arbeitswalzen 1, 2 und der Zwischenwalzen 3, 4. Die Zwischenwalzen 3, 4 sind in einem Einbaustück 26, 27 und die Stützwalzen 5, 6 in einem eigenen Einbaustück 28, 29 gelagert, während die Arbeitswalzen 1, 2 lose in dem Walzgerüst gehalten sind. Zwischen den Arbeitswalzen 1, 2 ist ein Walzspalt W ausgebildet, in welchem ein in Förderrichtung F gefördertes Metallband B kaltgewalzt wird.

Das Einbaustück 26, 27 ist auf einer nicht dargestellten Führungsbahn verschiebbar gelagert und kann in seiner Längsrichtung achsparallel zu den Drehachsen der Arbeits-, Zwischen- und Stützwalzen aus dem jeweiligen Walzgerüst gezogen werden.

Jeder Arbeitswalze 1, 2 sind zwei Abstützsysteme 30, 31, 32, 33 bestehend aus Abstützwalzen 8, 9, 10, 11, Rollenlager 18 und Teile 12b, 13b, 14b, 15b eines Stützbalken 12, 13, 14, 15 zugeordnet. Dabei werden die Arbeitswalzen 1, 2 jeweils an beiden Seiten von je einem Abstützsystem 30, 31, 32 33 gestützt. Die Abstützwalzen 8, 9, 10, 11 werden jeweils von einem Stützbalken 12, 13, 14, 15 getragen.

Die vier Stützbalken 12, 13, 14, 15 sind in zwei Teile 12a, 13a, 14a, 15a und 12b, 13b, 14b, 15b geteilt, wobei die Teilungsebene vorzugsweise vertikal angeordnet ist und sich parallel zu der Ebene erstreckt, in welcher die Drehachsen der Arbeitswalzen 1, 2, der Zwischenwalzen 3, 4 und der Stützwalzen 5, 6 liegen. Das zweite Teil 12b, 13b, 14b, 15b des jeweiligen Stützbalkens 12, 13, 14, 15 trägt dabei die diesem Stützbalken 12, 13, 14, 15 jeweils zugeordnete Abstützwalze 8, 9, 10 bzw. 11. Über eine an dem jeweiligen ersten Teil 12a, 13a, 14a, 15a ausgebildete T - Führung ist das jeweilige zweite Teil 12b, 13b, 14b, 15b an dem ersten Teil 12a, 13a, 14a, 15a in seiner Längsrichtung verschiebbar gehalten, so dass es mit der von ihm getragenen Abstützwalze 8, 9, 10 bzw. 11 aus dem jeweiligen Walzgerüst gezogen werden kann.

Beim Ausführungsbeispiel sind zur seitlichen Abstützung der Abstützwalzen 8, 9, 10 bzw. 11 entlang der Abstützwalzen 8, 9, 10 bzw. 11 in regelmäßigen Abständen an den Stützbalken 12, 13, 14, 15 Rollenlager 18 angeordnet. Die Rollenlager 18 sind ebenfalls an dem jeweiligen Stützbalken 12, 13, 14, 15 abgestützt.

Jedem Stützbalken 12, 13, 14, 15 sind jeweils mehrere in regelmäßigen Abständen entlang des jeweiligen Stützbalkens 12, 13, 14 bzw. 15 platzierte, hydraulisch, mechanisch oder pneumatisch arbeitende Stellzylinder 20, 21, 22, 23 zugeordnet, die in den seitlich des Einbaustücks 28, 29 angeordneten Säulen 24 bzw. 25 des Walzgerüstes befestigt sind. Die Kolben 20a, 21a, 22a, 23a der Stellzylinder 20, 21, 22, 23 sind mit dem ersten Teil 12a 13a, 14a, 15a des jeweiligen Stützbalkens 12, 13, 14 bzw. 15 verkoppelt. Die Bewegungsachse X der Kolben 20a, 21a, 22a, 23a sind jeweils in Richtung des Walzspaltes W geneigt angeordnet.

Zwischen dem jeweiligen Ort der Befestigung der Stellzylinder 20, 21, 22, 23 und dem Raum, in welchem das Einbaustück 26, 27 beim Hineinschieben bzw. Herausziehen bewegt wird, ist jeweils ein Freiraum vorhanden. Dessen Tiefe und der Stellweg der Kolben 20a, 21a, 22a, 23a sind jeweils so bemessen, dass bei vollständig zurückgezogenen Kolben 20a, 21a, 22a, 23a die von ihnen jeweils getragenen Stützbalken 12, 13, 14, 15 mit den daran jeweils gelagerten Abstützwalzen 8, 9, 10 bzw. 11 sich in diesem Freiraum befinden (Fig. 3, Fig. 4). In dieser Stellung (Ruheposition) der Kolben 20a, 21a, 22a, 23a und der mit ihnen verbundenen Stützbalken 12, 13, 14, 15 kann das Einbaustück 26, 27 mit den in ihm gelagerten Zwischenwalzen 3, 4 ohne die Gefahr einer Kollision mit den Abstützwalzen 8, 9, 10, 11 aus dem Walzgerüst gezogen werden.

Zum Auswechseln der Abstützwalzen 8, 9, 10, 11 wird das jeweilige zweite Teil 12b entlang der Führungsschiene von dem jeweiligen ersten, mit dem jeweils zugeordneten Kolben 20a, 21a, 22a bzw. 23a verbundenen Teil 12a der Stützbalken 12, 13, 14, 15 gezogen. Dies kann zum einen bei herausgezogenem Einbaustück 26, 27 erfolgen. Dazu werden die Abstützwalzen 8, 9, 10, 11 mit den Stützbalken 12, 13, 14, 15 in den jeweiligen Freiraum gefahren, so dass das Einbaustück 26, 27 ungehindert aus dem Walzgerüst gezogen werden kann.

Alternativ können die Abstützwalzen 8, 9, 10, 11 auch gemeinsam mit den Einbaustücken 26, 27 aus dem Walzgerüst gezogen werden. Dazu werden die Stützbalken 12, 13, 14, 15 in eine Stellung gefahren, in der ihre jeweilige T-Führung fluchtend mit der jeweils äußeren Kante des Einbaustücks 26, 27 angeordnet sind (siehe Figur 1). Beim Herausziehen des Einbaustücks 26, 27 werden die Teile 12b, 13b, 14b, 15b der Stützbalken 12, 13, 14, 15 und mit ihnen die jeweilige Abstützwalze 8, 9, 10, 11 gemeinsam mit den Einbaustücken 26, 27 aus dem Walzgerüst gezogen. Auf diese Weise bilden die Einbaustücke 26, 27 eine Montage- und Demontagehilfe, die es ermöglicht, auf ein besonderes Hilfsgerät dieser Art zu verzichten.

Bei auf die Arbeitswalze 1, 2 zugestellten Abstützwalzen 8, 9, 10, 11 wird von den Stellzylindern 20, 21, 22, 23 die Stützkraft erzeugt, durch welche die Abstützwalzen 8, 9, 10, 11 über die Rollenlager 18 auf ihrer von der jeweiligen Arbeitswalze 1, 2 abgewandten Seite abgestützt sind. Die von den einzelnen entlang des jeweiligen Stützbalkens 12, 13, 14, 15 angeordneten Stellzylindern 20, 21, 22, 23 jeweils abgegebenen Stützkräfte können beispielsweise dabei so eingestellt werden, dass eine bestimmte Geometrie des Walzspaltes W durch eine entsprechende Durchbiegung der jeweiligen Abstützwalzen 8, 9, 10, 11 bzw. Arbeitswalze 1, 2 erreicht wird.

Das erfindungsgemäße System kann nun problemlos auf kleinere Arbeitswalzen 1', 2' umgerüstet werden. In Figur 2 und 4 ist das Walzgerüst aus Figur 1 mit kleineren Arbeitswalzen 1', 2' dargestellt.

Für einen Wechsel der Arbeitswalzen 1, 2 auf kleinere Arbeitswalzen 1', 2' werden wie oben beschrieben, die seitlichen Abstützsysteme 30, 31, 32, 33 in die vordere Endlage gefahren, also in eine Position, in der die jeweilige T-Führung der Stützbalken 12, 13, 14, 15 mit der jeweils äußeren Kante der Einbaustücke 26, 27 fluchtet. Dann werden die seitlichen Abstützsystem 30, 31, 32, 33 und die Einbaustücke 26, 27 aus dem Walzgerüst herausgezogen. Die ersten Teile 12a, 13a, 14a, 15a der Stützbalken 12, 13, 14, 15 sind mit den Krafterzeugungseinrichtungen fix verbunden und verbleiben im Walzgerüst. Danach werden vier Abstützsysteme 30', 31', 32', 33' mit kleineren Abstützwalzen 8', 9', 10', 11' gemeinsam mit den Einbaustücken 26, 27 in das Walzgerüst eingeschoben. Diese Abstützsysteme 30`, 31', 32' 33' bestehen im vorliegenden Beispiel aus den kleineren Abstützwalzen 8', 9', 10', 11`, aus entsprechend kleineren Rollenlagern 18' für die Abstützwalzen 8', 9', 10', 11' und aus entsprechenden zweiten Teilen 12b', 13b', 14b', 15b' der Stützbalken, die die kleineren Abstützwalzen 8', 9', 10', 11' und Rollenlager 18' tragen und die in die Führungsschiene der ersten Teile 12a, 13a, 14a, 15a der Stützbalken 12, 13, 14, 15 eingeschoben werden können. Da hier nun Abstützsysteme 30', 31', 32', 33' mit kleineren Abstützwalzen 8', 9', 10', 11' eingesetzt werden, können auch kleinere Arbeitswalzen 1', 2` in das Walzgerüst eingesetzt werden, ohne dass es zu einer Kollision der Abstützsysteme 30', 31', 32', 33' mit den Zwischenwalzen 3, 4 kommt. Die Zwischenwalzen 3, 4 können somit bei einem derartigen Umbau des Walzgerüstes im Walzgerüst verbleiben und müssen nicht getaucht werden. Ebenso wenig müssen die Stützwalzen 5, 6 getauscht werden.

### Bezugszeichenliste

- 1, 2: Arbeitswalzen;
- 1', 2': Arbeitswalzen mit kleinerem Durchmesser;
- 3, 4: Zwischenwalzen;
- 5, 6: Stützwalzen;
- 8, 9, 10, 11: Abstützwalzen für Arbeitswalzen 1, 2;
- 8', 9', 10', 11': Abstützwalzen für kleinere Arbeitswalzen 1', 2';
- 12, 13, 14, 15: Stützbalken;
- 12a, 13a, 14a, 15a: erstes Teil des Stützbalkens 12, 13, 14, 15;
- 12b, 13b, 14b, 15b: zweites Teil des Stützbalkens 12, 13, 14, 15 mit Rollenlager 18 und Abstützwalzen 8, 9, 10, 11;
- 12b', 13b', 14b', 15b': zweite Teile der Stützbalken mit Rollenlager 18` und Abstützwalzen 8`, 9', 10` 11`
- 18: Rollenlager;
- 18': Rollenlager für Abstützwalzen 8', 9', 10', 11';
- 20, 21, 22, 23: Stellzylinder;
- 20a, 21a, 22a, 23a: Kolben;
- 24, 25: Säulen des Walzgerüsts;
- 26, 27: Einbaustück der Zwischenwalzen 3, 4;
- 28, 29: Einbaustück der Stützwalzen 5, 6;
- 30, 31, 32, 33: Abstützsystem für Arbeitswalzen 1, 2;
- 30', 31', 32', 33': Abstützsystem für kleinere Arbeitswalzen 1', 2 `;

- B: Metallband;
- F: Förderrichtung;
- W: Walzspalt;
- X: Bewegungsachse der Kolben 20a, 21a, 22a, 23a;

## Patentansprüche

1. System mit einem Walzgerüst mit einem Paar von Arbeitswalzen (l, 2) zum Walzen eines Metallbands (B), mit Zwischenwalzen (3, 4) und Stützwalzen (5, 6), wobei die Zwischenwalzen (3, 4) jeweils von einem in Richtung seiner Längsachse in das Walzgerüst schiebbaren und aus diesem herausziehbaren Einbaustück (26, 27) getragen sind, wobei jeweils eine Zwischenwalze (3, 4) die ihr zugeordnete Arbeitswalze (1, 2) in einer im Wesentlichen senkrecht zur Oberfläche des Metallbandes (B) gerichteten Richtung stützt und jeweils eine Stützwalze (5, 6) die ihr zugeordnete Zwischenwalze (3, 4) stützt, mit vier Abstützsystemen (30, 31, 32, 33) zur seitlichen Abstützung der jeweils zugeordneten Arbeitswalzen (1, 2), wobei jedes Abstützsystem (30, 31, 32, 33) mittels einer Krafterzeugungseinrichtung mit einer in Richtung der Arbeitswalze (1, 2) gerichteten Stützkraft beaufschlagbar ist und jedes Abstützsystem (30, 31, 32, 33) eine Abstützwalze (8, 9, 10, 11), Rollenlager (18) und zumindest einen Teil (12b, 13b, 14b, 15b) eines Stützbalkens (12, 13, 14, 15) aufweist und wobei jedes Abstützsystem (30, 31, 32, 33) aus einer Ruhestellung, in welcher es außerhalb des Bereichs angeordnet ist, in dem sich die Einbaustücke (26, 27) der Zwischenwalzen (3, 4) beim Einschieben oder Ausziehen bewegt, in eine Betriebsstellung zustellbar ist, in der es an der jeweiligen Arbeitswalze (1, 2) anliegt, **dadurch gekennzeichnet, dass** das System auch weitere Arbeitswalzen (1', 2') mit kleinerem Durchmesser aufweist und auch vier weitere Abstützsysteme (30', 31', 32', 33') mit kleineren Abstützwalzen (8', 9`,10`,11`) aufweist, wobei die beiden Arbeitswalzen (1, 2) gegen die Arbeitswalzen (1', 2') mit kleinerem Durchmesser austauschbar sind, wobei dafür die Abstützsysteme (30, 31, 32, 33) gegen Abstützsysteme (30', 31', 32', 33') mit kleineren Abstützwalzen (8', 9',10',ll') auszutauschen sind, nicht jedoch die Zwischenwalzen (3, 4) und Stützwalzen (5,6).

2. System nach Anspruch l, **dadurch gekennzeichnet, dass** über die Krafterzeugungseinrichtung mindestens zwei unterschiedlich große Abstützsysteme (30, 31, 32, 33, 30', 31', 32', 33') aus der Ruhe- in die Betriebsstellung bewegbar sind.

3. System nach einem der Ansprüche 1 bis 2, **dadurch gekennzeichnet, dass** die Krafterzeugungseinrichtung hydraulisch oder pneumatisch betätigbare Stellzylinder (20, 21, 22, 23) aufweist.

4. System nach einem der Ansprüche 1 bis 2, **dadurch gekennzeichnet, dass** die Krafterzeugungseinrichtung eine mechanisch verstellbare Spindel aufweist.

5. System nach einem der Ansprüche 1 bis 4, **dadurch gekennzeichnet, dass** die Abstützwalze (8, 9, 10, 11 8', 9', 10', 11') von zumindest einem Teil des Stützbalkens (12b, 13b, 14b, 15b, 12b', 13b', 14b', 15b') getragen und über Rollenlager (18, 18') gelagert ist und dass die Krafterzeugungseinrichtung auf diesen Teil des Stützbalkens (12b, 13b, 14b, 15b, 12b', 13b', 14b', 15b') wirkt.

6. System nach Anspruch 5, **dadurch gekennzeichnet, dass** die Rollenlager (18, 18') in regelmäßigen Abständen entlang der Abstützwalze (8, 9, 10, 11, 8', 9', 10', 11') angeordnet sind.

7. System nach einem der Ansprüche 1 bis 6, **dadurch gekennzeichnet, dass** der Stützbalken (12, 13, 14, 15) in Längsrichtung der Abstützwalze (8, 9, 10, 11, 8', 9', 10', 11') in zwei lösbar miteinander verbundene Teile (12a, 13a, 14a, 15a, 12b, 13b, 14b, 15b, 12b', 13b', 14b', 15b') geteilt ist und dass das erste Teil (12a, 13a, 14a, 15a) mit der Krafterzeugungseinrichtung verkoppelt ist und das zweite Teil (12b, 13b, 14b, 15b, 12b', 13b', 14b', 15b') die Abstützwalze (8, 9, 10, 11, 8', 9', 10', 11') trägt.

8. System nach Anspruch 7, **dadurch gekennzeichnet, dass** das zweite, die Abstützwalze (8, 9, 10, 11, 8', 9', 10', 11') tragende Teil (12b, 13b, 14b, 15b, 12b', 13b', 14b', 15b') in seiner Längsrichtung verschiebbar an dem ersten Teil (12a, 13a, 14a, 15a) des Stützbalkens (12, 13, 14, 15) gehalten ist.

9. System nach einem der Ansprüche 1 bis 8, **dadurch gekennzeichnet, dass** entlang des Stützbalkens (12, 13, 14, 15) mehrere Krafterzeugungseinrichtungen beabstandet zueinander angeordnet sind.

## Claims

1. System with a rolling mill stand with one pair of work rolls (1, 2) for rolling a metal strip (B), with intermediate rolls (3, 4) and back-up rolls (5, 6), where the intermediate rolls (3, 4) are each carried in a roll chock (26, 27) that can be pushed in the direction of its longitudinal axis into and out of the rolling mill stand, where one intermediate roll (3, 4), respectively, supports the work roll (1, 2) assigned to it in a direction that is essentially perpendicular to the surface of the metal strip (B) and one back-up roll (5, 6), respectively, supports the intermediate roll assigned to it (3, 4), with four supporting systems (30, 31, 32, 33) for lateral support of the respective work rolls (1, 2) assigned, where a supporting force can be applied to each supporting system (30, 31, 32, 33) by means of a force generating device with a supporting force directed towards the work roll (1, 2) and each supporting system (30, 31, 32, 33) has a supporting roll (8, 9, 10, 11), roller bearings (18) and at least one part (12b, 13b, 14b, 15b) of a support beam (12, 13, 14, 15), and where each supporting system (30, 31, 32, 33) can be moved from an idle position, where it is disposed outside of the area in which the roll chocks (26, 27) of the intermediate rolls (3, 4) move when being pushed in and pulled out, into an operating position, in which it rests on the respective work roll (1, 2), **characterised in that** the system also has additional work rolls (1', 2') with a smaller diameter and also has four further support systems (30', 31', 32', 33') with smaller supporting rolls (8', 9', 10', 11'), the two working rolls (1, 2) being exchangeable for the working rolls (1', 2') of smaller diameter, the support systems (30, 31, 32, 33) being exchangeable for this purpose for support systems (30', 31', 32', 33') with smaller support rolls (8', 9', 10', 11'), but not the intermediate rolls (3, 4) and back-up rolls (5, 6).

2. System according to claim 1, **characterised in that** at least two differently sized supporting systems (30, 31, 32, 33, 30', 31', 32', 33') can be moved by means of the force generating device from the idle position into the operating position.

3. System according to one of claims 1 to 2, **characterised in that** the force generating devices has hydraulically or pneumatically operated positioning cylinders (20, 21, 22, 23).

4. System according to one of claims 1 to 2, **characterized in that** the force generating device has a mechanically adjustable spindle.

5. System according to one of claims 1 to 4, **characterised in that** the supporting roll (8, 9, 10, 11, 8', 9', 10', 11') is carried by at least one part of the support beam (12b, 13b, 14b, 15b, 12b', 13b', 14b', 15b') and supported in roller bearings (18, 18') and that the force generating device acts upon this part of the support beam (12b, 13b, 14b, 15b, 12b', 13b', 14b', 15b').

6. System according to claim 5, **characterised in that** the roller bearings (18, 18') are disposed at regular intervals along the supporting roll (8, 9, 10, 11, 8', 9', 10', 11').

7. System according to one of claims 1 to 6, **characterised in that** the support beam (12, 13, 14, 15) is split in longitudinal direction of the supporting roll (8, 9, 10, 11, 8', 9', 10', 11') into two detachable parts that are connected to one another (12a, 13a, 14a, 15a, 12b, 13b, 14b, 15b, 12b', 13b', 14b', 15b') and that the first part (12a, 13a, 14a, 15a) is coupled with the force generating device and the second part (12b, 13b, 14b, 15b, 12b', 13b', 14b', 15b') carries the supporting roll (8, 9, 10, 11, 8', 9', 10', 11').

8. System according to claim 7, **characterised in that** the second part (12b, 13b, 14b, 15b, 12b', 13b', 14b', 15b') that carries the supporting roll (8, 9, 10, 11, 8', 9', 10', 11') is attached to the first part (12a, 13a, 14a, 15a) of the support beam (12, 13, 14, 15) in a way that allows it to be moved in its longitudinal direction.

9. System according to one of claims 1 to 8, **characterised in that** several force generating devices are disposed with interspacing along the support beam (12, 13, 14, 15).

## Revendications

1. Système comprenant une cage de laminoir avec une paire de cylindres de travail (I, 2) pour laminer une bande de métal (B), avec des cylindres intermédiaires (3, 4) et des cylindres de soutien (5, 6), dans lequel les cylindres intermédiaires (3, 4) sont chacun portés par une empoise (26, 27) pouvant entrer et sortir dans la cage de laminoir dans la direction de son axe longitudinal, dans lequel un cylindre intermédiaire (3, 4) respectif supporte le cylindre de travail (1, 2) qui lui est associé dans une direction qui est sensiblement perpendiculaire à la surface de la bande de métal (B) et un cylindre de soutien (5, 6) respectif supporte le cylindre intermédiaire (3, 4) qui lui est associé, avec quatre systèmes de support (30, 31, 32, 33) destinés au support latéral de chacun des cylindres de travail respectifs (1, 2), une force de support dirigée dans la direction du cylindre de travail (1, 2) pouvant être appliquée à chaque système de support (30, 31, 32, 33) au moyen d'un dispositif de génération de force et chaque système de support (30, 31, 32, 33) comporte un cylindre de support (8, 9, 10, 11), des roulements à rouleaux (18) et au moins une partie (12b, 13b, 14b, 15b) d'une barre de support (12, 13, 14, 15) et dans lequel chaque système de support (30, 31, 32, 33) peut être déplacé d'une position de repos, dans laquelle il se retrouve à l'extérieur de la zone où se déplacent les empoises (26, 27) des cylindres intermédiaires (3, 4) lorsqu'elles entrent et sortent, à une position de fonctionnement, dans laquelle il repose sur le cylindre de travail respectif (1, 2), **caractérisé en ce que** le système comporte également des cylindres supplémentaires (1', 2') ayant des diamètres plus petits et comporte également quatre autres systèmes de support (30', 31', 32', 33') ayant des cylindres de support plus petits (8', 9', 10', 11'), les deux cylindres de travail (1, 2) étant substituables par les cylindres de travail (1', 2') ayant un diamètre plus petit, à cette fin, les systèmes de support (30, 31, 32, 33) étant substituables par les systèmes de support (30', 31', 32', 33') ayant des cylindres de support plus petits (8', 9', 10', 11') mais pas les cylindres intermédiaires (3, 4) ni les cylindres de soutien (5, 6).

2. Système selon la revendication I, **caractérisé en ce que** au moins deux systèmes de support (30, 31, 32, 33, 30', 31', 32', 33') de tailles différentes peuvent être déplacés de la position de repos à la position de fonctionnement au moyen du dispositif de génération de force.

3. Système selon l'une quelconque des revendications 1 à 2, **caractérisé en ce que** le dispositif de génération de force comporte des cylindres de positionnement à commande hydraulique ou pneumatique (20, 21, 22, 23).

4. Système selon l'une quelconque des revendications 1 à 2, **caractérisé en ce que** le dispositif de génération de force comporte une broche qui peut être réglée mécaniquement.

5. Système selon l'une quelconque des revendications 1 à 4, **caractérisé en ce que** le cylindre de support (8, 9, 10, 11 8', 9', 10', 11') est supporté par au moins une partie de la barre de support (12b, 13b, 14b, 15b, 12b', 13b', 14b', 15b') et monté sur des roulements à rouleaux (18, 18') et **en ce que** le dispositif de génération de force agit sur cette partie de la barre de support (12b, 13b, 14b, 15b, 12b', 13b', 14b', 15b').

6. Système selon la revendication 5, **caractérisé en ce que** les roulements à rouleaux (18, 18') sont disposés le long du cylindre de support (8, 9, 10, 11, 8', 9', 10', 11') à intervalles réguliers.

7. Système selon l'une quelconque des revendications 1 à 6, **caractérisé en ce que** la barre de support (12, 13, 14, 15) est divisée dans la direction longitudinale du cylindre de support (8, 9, 10, 11, 8', 9', 10', 11') en deux parties (12a, 13a, 14a, 15a, 12b, 13b, 14b, 15b, 12b', 13b', 14b', 15b') qui sont solidarisées entre elles de manière amovible et **en ce que** la première partie (12a, 13a, 14a, 15a) est accouplée au dispositif de génération de force et la seconde partie (12b, 13b, 14b, 15b, 12b', 13b', 14b', 15b') supporte le cylindre de support (8, 9, 10, 11, 8', 9', 10', 11').

8. Système selon la revendication 7, **caractérisé en ce que** la seconde partie (12b, 13b, 14b, 15b, 12b', 13b', 14b', 15b') qui supporte le cylindre de support (8, 9, 10, 11, 8', 9', 10', 11') est fixée à la première partie (12a, 13a, 14a, 15a) de la barre de support (12, 13, 14, 15) de manière à ce qu'elle puisse être déplacée dans sa direction longitudinale.

9. Système selon l'une quelconque des revendications 1 à 8, **caractérisé en ce que** plusieurs dispositifs de génération de force sont éloignés les uns des autres le long de la barre de support (12, 13, 14, 15).
